# FASCICULE DE BREVET EUROPEEN

(11) **EP 0 640 198 B1**
(45) Date de publication et mention de la délivrance du brevet: **11.06.1997**
(21) Numéro de dépôt: 93908787.0
(22) Date de dépôt: 30.04.1993
(51) Int. Cl.: F22B 29/04, F22B 1/18

(54) **CHAUDIERE DE RECUPERATION DE CHALEUR A CIRCULATION INDUITE**
ABHITZEKESSEL MIT INDUZIERTER ZIRKULATION
HEAT RECOVERY BOILER WITH INDUCED CIRCULATION

(30) Priorité: 08.05.1992 BE 9200428
(43) Date de publication de la demande: 01.03.1995
(73) Titulaire: COCKERILL MECHANICAL INDUSTRIES S.A., 4100 Seraing (BE)
(72) Inventeur: DETHIER, Alfred, B-4140 Lince-Sprimont (BE)
(74) Mandataire: Van Malderen, Michel
(86) Numéro de dépôt international: BE9300022
(87) Numéro de publication internationale: WO9323702

(56) Documents cités:
- EP-A- 0 357 590
- DE-C- 279 427
- DE-C- 308 694
- US-A- 2 257 358
- US-A- 4 151 813

## Description

### Objet de l'invention

L'invention concerne une chaudière de récupération de chaleur dans laquelle la circulation de l'eau est assurée sans recours à l'effet de thermo-siphon.

Elle concerne également un procédé pour l'utilisation optimale d'une telle chaudière, par exemple dans une centrale électrique.

### Arrière-plan technologique

Les chaudières de récupération de chaleur comportent nécessairement des moyens pour assurer la circulation de fluides.

Elles trouvent une application industrielle dans les centrales électriques dites à cycle combiné, ainsi que dans les installations dites à cogénération, de production simultanée d'électricité et de vapeur.

Elles peuvent être utilisées dans d'autres applications conventionnelles.

De telles chaudières servent à récupérer la grande quantité de chaleur contenue dans le flux des gaz d'échappement d'une turbine à gaz et à transformer de l'eau en vapeur. Celle-ci est alors elle-même utilisée dans une turbine à vapeur qui entraîne un alternateur.

### Etat de la technique

Les chaudières sont alimentées en eau au moyen d'une pompe d'alimentation. Elles comportent un ou plusieurs circuits de génération de vapeur, comprenant chacun un dispositif évaporateur et un ballon de séparation eau/vapeur. Ceux-ci sont reliés entre eux par des conduites où circule au début de l'eau puis un mélange eau/vapeur. Plusieurs circuits de génération de vapeur peuvent être installés dans une chaudière afin de fournir de la vapeur avec pressions différentes et améliorer ainsi le rendement global de l'installation.

Les échanges de chaleur entre les gaz provenant de la turbine à gaz et, au début l'eau, puis ensuite le mélange eau/vapeur circulant dans la chaudière ont lieu au niveau du dispositif évaporateur. Ce dernier est constitué de circuits de tubes à ailettes montés selon les cas verticalement ou horizontalement, et installés dans un flux de gaz chauds provenant par exemple d'une turbine à gaz. Classiquement, en cours de marche, chaque dispositif évaporateur est alimenté en eau à partir du ballon de séparation eau/vapeur correspondant via un collecteur dit d'entrée, sur lequel sont soudés les entrées des tubes constituant ce dispositif évaporateur et un collecteur dit de sortie qui récolte le mélange eau/vapeur obtenu. Ce collecteur de sortie est raccordé au même ballon de séparation, créant ainsi un circuit fermé.

Le nombre de circuits de tubes reliant entre eux les collecteurs dits d'entrée et de sortie dépend de la taille et des conditions de fonctionnement de la chaudière.

La perte de charge de l'eau entre les collecteurs d'entrée et de sortie du dispositif évaporateur est notamment fonction de la configuration des conduites. Suivant différentes variantes, les tubes du dispositif évaporateur peuvent être disposés soit verticalement, soit horizontalement.

On distingue essentiellement deux types de chaudières en fonction du type de circulation de l'eau dans les circuits.

On parle de circulation "naturelle" ou par effet thermo-siphon, lorsque l'eau circule dans la chaudière grâce à la différence de masse volumique de l'eau lorsqu'elle passe de la phase liquide à la phase gazeuse. Des chaudières à circulation naturelle sont par exemple décrites dans les brevets US-A-2,031,423 et US-A-2,702,026.

Par le brevet US-A-2,257,358 on connaît un dispositif générateur de vapeur à circulation par thermo-siphon dans lequel un dispositif qualifié d'éjecteur constitué par deux conduits co-axiaux et non autrement décrit est monté à la sortie d'un ballon séparateur eau/vapeur pour accélérer l'effet de thermo-siphon.

Le dispositif décrit comprend deux circuits indépendants dans lequel l'eau à chauffer circule dans des tubes horizontaux de bas en haut tandis que les gaz de combustion circulent de haut en bas, ledit ballon séparateur étant monté au dessus de la chaudière.

Ainsi qu'il est indiqué on réalise une circulation par thermo-siphon sous l'effet combiné d'une circulation "naturelle" et artificiellemient accélérée.

Il convient de noter que le dispositif qualifié d'éjecteur est relativement sommaire et non régulable. Il est de plus monté dans la ligne d'amenée descendante d'un des circuits provenant du ballon séparateur.

La demande de brevet EP-A-0357590 décrit une chaudière à tubes horizontaux fonctionnant sur base d'une circulation d'eau naturelle, sans application d'une pompe de circulation, grâce à l'effet thermo-siphon.

L'eau circule en boucle entre le ballon et le dispositif évaporateur dans les différentes conduites. Elle descend du ballon dans une branche non chauffée et y remonte dans une branche chauffée où elle se trouve sous forme d'un mélange eau/vapeur, le dispositif évaporateur étant inséré dans la branche "montante".

En fonctionnement normal, la force motrice de circulation atteint au maximum une valeur déterminée par la différence de hauteur entre le ballon et le collecteur de sortie du dispositif évaporateur.

Ainsi, pour obtenir une force motrice suffisante par exemple de 1 Kg/cm², entre les collecteurs, il est nécessaire de disposer au-dessus du collecteur de sortie d'une colonne d'eau d'environ 10m de haut, ce qui impose un encombrement important.

En outre, la valeur de la perte de charge en fonctionnement normal n'est pas prédéterminée pour se conformer aux exigences de stabilité thermique et d'écoulement dans la chaudière, qui demandent, suivant les pressions désirées, un taux de circulation minimum. Ce taux de circulation dépend de la valeur de la force motrice et de celle de la perte de charge dans un circuit donné.

Comme la force motrice obtenue par circulation naturelle est faible, il y a lieu de disposer d'un grand nombre de circuits de tubes en parallèle dans le dispositif évaporateur pour diminuer la perte de charge. La structure des collecteurs en est donc compliquée d'autant. Le diamètre des tubes doit également être plus important afin également de réduire la perte de charge.

Le taux de circulation d'une chaudière est le nombre moyen de tours qu'une goutte d'eau doit effectuer dans le circuit d'évaporation avant de se vaporiser complètement et de quitter ainsi le circuit. Ce taux reste limité dans les chaudières à circulation naturelle vu les faibles forces motrices mises en jeu. En outre, comme le débit peut être trop faible dans certains circuits de tubes, il peut en résulter une perte de performance d'ensemble et des risques élevés de corrosion de ces tubes par précipitation sur la paroi interne de tous les sels contenus dans l'eau, suite à l'évaporation totale de la faible quantité d'eau comprise dans ce circuit.

Une phase de démarrage de la circulation d'eau est nécessaire et peut être réalisée de différentes façons, par exemple par l'action d'un éjecteur éventuellement couplé à une pompe supplémentaire, et monté dans une ligne en dérivation et qui serait utilisé uniquement pour le démarrage, par injection de gaz dans les tuyaux de montée ou par la connexion des collecteurs d'entrée et de sortie du dispositif évaporateur.

Les chaudières du type décrit sont relativement encombrantes et leurs performances dépendent en grande partie de leur configuration.

On parle de circulation forcée ou encore assistée lorsque la circulation de l'eau dans la chaudière est créée par une ou plusieurs pompes dites de circulation disposées entre le ballon et les collecteurs. Habituellement, les tubes du dispositif évaporateur sont alors disposés de manière horizontale.

Les pompes de circulation consomment de l'énergie et exigent des frais de maintenance parfois importants.

### Buts de l'invention

Un but essentiel de l'invention est de cumuler les avantages des chaudières à circulation naturelle et à circulation forcée, tout en n'en présentant pas les inconvénients.

L'invention a pour but de fournir des chaudières de récupération de chaleur compactes, c'est-à-dire avec une hauteur d'eau dans la branche montante au-dessus du collecteur de sortie qui peut être sans importance.

Elle a encore pour but de fournir des chaudières ne nécessitant pas l'usage d'une pompe de circulation pour faire circuler l'eau dans les circuits de tubes constituant le dispositif évaporateur.

Elle a encore pour but de fournir de telles chaudières dans lesquelles la perte de charge de l'eau entre le collecteur d'entrée et le collecteur de sortie du dispositif évaporateur puisse être choisie à une valeur prédéterminée en fonction des critères de stabilité souhaitables pour la chaudière. En particulier, elle a pour but que dans de telles chaudières, la perte de charge ne soit pas déterminée uniquement par la hauteur de colonne d'eau dans la branche montante de la chaudière.

Un but supplémentaire de l'invention est de fournir de telles chaudières dans lesquelles la circulation est assurée par un dispositif économique, plus fiable car moins complexe et demandant peu de frais de maintenance.

Un dernier but de l'invention est de permettre de limiter le nombre de circuits évaporateurs et de sélectionner des tubes de faible diamètre, moins sensibles aux contraintes thermiques, et d'obtenir une construction plus simple des collecteurs, qui comportent moins de raccords de tubes et peuvent également être plus petits et un volume d'eau plus faible dans l'évaporateur, d'où un comportement dynamique amélioré et des constantes de temps réduites.

### Eléments essentiels de l'invention

L'invention a pour objet une chaudière de récupération de chaleur comportant un ou plusieurs circuits de génération de vapeur, éventuellement à différentes pressions, comportant chacun
- un ballon de séparation eau/vapeur,
- un dispositif évaporateur à tubes à ailettes disposé horizontalement dans un flux de gaz chauds,
- des tuyaux de descente et de montée assurant la communication entre le ballon et le dispositif évaporateur, via un collecteur d'entrée et un collecteur de sortie.

Dans la chaudière de l'invention, au moins un circuit de génération de vapeur comporte un éjecteur réglable apte à limiter le débit d'un fluide moteur en phase de démarrage, et à assurer une circulation induite de l'eau dans la chaudière en fonctionnement normal.

Grâce à l'éjecteur, la circulation induite de l'eau peut être maintenue d'une manière régulière.

De préférence, en cas de pluralité de circuits de génération de vapeur chaque circuit de génération de vapeur comporte un éjecteur apte à assurer la circulation induite de l'eau dans la chaudière en fonctionnement normal.

Dans un tel cas, la chaudière peut alors être dépourvue de pompe de circulation.

L'éjecteur est de préférence placé sur une ligne d'alimentation.

Chaque circuit de génération de vapeur comportant un éjecteur peut être muni d'un moyen pour assurer un débit minimum de cet éjecteur pendant la phase de démarrage de la chaudière.

Il peut s'agir d'une pompe auxiliaire de démarrage prévue sur une ligne montée en dérivation entre un point du tuyau de descente et un point de la ligne d'alimentation situé en amont de l'éjecteur.

Alternativement, le ballon du circuit de génération de vapeur concerné peut être muni, dans sa zone d'eau, d'un dispositif apte à permettre sa vidange pendant la phase de démarrage.

Il va de soi que les deux solutions peuvent coexister dans un même circuit de génération de vapeur.

Avantageusement, chaque éjecteur est muni à son ajutage conique, d'un pointeau mobile. Ce pointeau permet le réglage des caractéristiques de l'éjecteur.

Selon une forme d'exécution préférée, la différence de hauteur entre le ballon d'un circuit de génération de vapeur et le collecteur de sortie du dispositif évaporateur correspondant est nulle.

Avantageusement, suivant l'invention, le ballon d'un circuit peut être disposé à une hauteur inférieure à celle du collecteur de sortie du dispositif évaporateur correspondant.

L'invention a également pour objet un procédé pour l'utilisation d'une chaudière telle que décrite ci-dessus dans lequel on effectue les étapes suivantes :
- on introduit de l'eau dans le dispositif évaporateur et le ballon d'au moins un circuit de génération de vapeur, au moyen d'une pompe d'alimentation, et ce jusqu'à un niveau dit de démarrage;
- on actionne un moyen pour assurer un débit minimum permettant le fonctionnement de l'éjecteur pendant la phase de démarrage, en réglage minimum;
- on chauffe la chaudière;
- on actionne à nouveau la pompe d'alimentation de manière à permettre à l'éjecteur d'assurer la circulation induite pendant le fonctionnement normal de la chaudière.

De préférence, pendant la phase de démarrage, on introduit un pointeau mobile dans une partie de l'éjecteur, et on actionne afin de réguler le débit de l'eau en fonction des nécessités.

### Brève description des figures

L'invention sera mieux comprise en se référant aux dessins annexés, dans lesquels
la figure 1 est une vue schématique d'une première forme d'exécution d'une chaudière à circulation induite selon invention;
la figure 2 est une vue schématique d'une deuxième forme d'exécution d'une chaudière à circulation induite selon l'invention, et
la figure 3 est une vue en coupe d'un éjecteur muni d'un pointeau qui peut être utilisé dans une chaudière selon l'invention.

### Description détaillée des figures

La figure 1 représente une vue schématique d'une chaudière 1 selon l'invention disposée entre une turbine à gaz et une turbine à vapeur non représentées, comme par exemple dans une centrale électrique.

La suite de la description se référera à une chaudière utilisée dans une telle application, mais il doit être entendu qu'on ne sortira pas du cadre de l'invention en l'appliquant à des chaudières traditionnelles.

La chaudière 1 est alimentée grâce à un réservoir 3 et une pompe d'alimentation 5. La ligne d'alimentation 7 est munie d'une vanne de régulation 9 que l'on peut actionner suivant les besoins en eau de la chaudière 1. Un dispositif évaporateur 11 constitué de tubes à ailettes disposés horizontalement dans un canal d'échappement de gaz chauds 12 est classiquement prévu. Sur la figure 1, on a représenté trois circuits de tubes à ailettes en parallèle mais en pratique, grâce à l'invention, on peut se limiter à 200 à 300 circuits, ce qui est un petit nombre par rapport aux chaudières à circulation naturelle de l'état de la technique, qui comportent habituellement environ 800 circuits.

Ce dispositif évaporateur 11 comporte classiquement un collecteur d'entrée 13 et un collecteur de sortie 15. L'un et l'autre sont connectés à un ballon de séparation eau/vapeur 17. Le collecteur d'entrée 13 est connecté à la zone d'eau dudit ballon 17 via un tuyau dit de descente 19, tandis que le collecteur de sortie 15 est connecté à la zone de vapeur du ballon 17 par un tuyau dit de montée 21. Une conduite 23 pour le départ de la vapeur du ballon 17 est prévue à la partie supérieure dans la zone de vapeur.

Un éjecteur 25 est placé au croisement de la ligne d'alimentation 7 et du tuyau de descente 19. Avant le démarrage de la chaudière, de l'eau est introduite dans le dispositif évaporateur 11 et dans le ballon 17 au moyen de la pompe d'alimentation 5, jusqu'à un niveau dit de démarrage. Lorsque le niveau d'eau dans le ballon 17 atteint quelques dizaines de centimètres, la vanne de régulation 9 est fermée. L'eau d'alimentation est alors utilisée comme fluide moteur, elle traverse l'éjecteur 25 avec une certaine chute de pression en augmentant sa vitesse, ce qui induit une aspiration d'eau dans le tuyau de descente 19 et donc le mouvement de circulation de l'eau. Pour cette raison, on parle de circulation induite dans la chaudière.

Le mélange eau d'alimentation/eau en provenance du ballon est refoulé vers le collecteur d'entrée 13 avec une surpression déterminée. L'éjecteur continue de fonctionner en permanence pendant la marche normale de la chaudière, c'est-à-dire à partir du moment où le débit du fluide moteur qui y pénètre atteint une certaine valeur.

Pendant la période de démarrage, le débit d'eau d'alimentation sera nul. Or, un éjecteur ne peut fonctionner que s'il dispose d'un débit minimum.

La fermeture de la vanne de régulation 9 est en principe nécessaire pour assurer un démarrage correct : avant que la chaudière ne fonctionne, il n'y a pas de consommation d'eau. Il y a donc lieu d'éviter de remplir excessivement le ballon 17, pour empêcher que de l'eau s'écoule vers la conduite d'évacuation de vapeur 23, ce qui serait inadmissible.

Il faut toutefois assurer une circulation d'eau au démarrage dans le circuit dispositif évaporateur/ballon, et ce afin de chauffer l'ensemble des éléments de façon uniforme.

Suivant les conditions de site, on peut obtenir cette circulation de différentes manières.

Une première possibilité est illustrée à la figure 1. On peut prévoir une ligne en dérivation 27 sur le tuyau de descente 19, aboutissant sur la ligne d'alimentation 7 en amont de l'éjecteur 25. Sur cette ligne 27 sont alors prévues une pompe auxiliaire de démarrage 29 et une vanne auxiliaire 31; on ouvre cette dernière lorsque la vanne 9 est fermée. La pompe 29 assure temporairement la circulation du fluide moteur à partir de l'eau provenant du ballon 17. Cette pompe 29 peut être de faible capacité.

En variante, comme représenté à la figure 2, on peut prévoir une canalisation 33 pour la vidange du ballon 17 avec un recyclage éventuel de l'eau vers le réservoir 3 ou vers un condenseur non représenté, ou une évacuation pure et simple de l'eau.

La chute de niveau d'eau dans le ballon 17 induira un appel d'eau qui forcera la vanne de régulation 9 à s'ouvrir et la pompe d'alimentation 5 à assurer un débit moteur, qui permettra la mise en fonctionnement normale de l'éjecteur 25. Dans ce cas, la vanne 9 reste donc ouverte même au démarrage, et il est possible d'admettre de l'eau d'alimentation dans la chaudière sans risque de noyer celle-ci.

Quand la circulation de démarrage est établie, la chaudière 1 peut être chauffée, soit en démarrant la turbine à gaz, soit en manoeuvrant les registres de fumée (non représentés), suivant l'installation.

Les premières bulles de vapeur se formeront rapidement dans la partie basse du dispositif évaporateur 11, repoussant l'eau vers le ballon 17 via le tuyau de montée 21. Le niveau d'eau dans le ballon va donc augmenter. Il diminuera ensuite progressivement, en fonction de la vapeur produite et envoyée vers l'utilisateur. Quand le niveau sera revenu à une valeur normale, de l'eau d'alimentation devra être introduite dans la chaudière 1, en quantités égales à la vapeur produite : la vanne de régulation 9 est entièrement ouverte et l'éjecteur 25 travaille alors en régime normal. Le circuit de démarrage peut alors être coupé.

A noter qu'à chaque variation de température ou de débit des gaz chauds entrant dans la chaudière correspond une variation de débit de vapeur et donc une variation identique du débit d'eau d'alimentation, contrôlé par la vanne de régulation 9.

La figure 3 est une vue détaillée d'un éjecteur 25 perfectionné suivant l'invention. Il comporte classiquement un corps 35, une bride d'aspiration 37, une zone de mélange 39, un diffuseur 41 et un ajutage conique 43. Celui-ci est avantageusement pourvu d'un pointeau mobile 45. Pendant la phase de démarrage, le pointeau 45 est introduit à l'intérieur de l'ajutage conique 43, ce qui permet de limiter le débit de fluide moteur tout en maintenant les capacités de débit induit de l'éjecteur 25.

En fonctionnement normal de la chaudière 1, le pointeau 45 est retiré de l'ajutage 43 et l'éjecteur 25 fonctionne suivant ses caractéristiques initiales.

Dans les chaudières de l'invention, on peut utiliser soit un éjecteur standard, soit un éjecteur perfectionné tel que celui représenté à la figure 3.

Un exemple concret de réalisation d'une chaudière suivant l'invention est décrit ci-dessous (mais non représenté aux figures).

Typiquement, une centrale électrique à cycle combiné actuelle comporte une ou deux turbines à gaz de 100 et 500 MW, chacune équipée d'une chaudière de récupération de chaleur à deux niveaux de pression, produisant de la vapeur à haute pression (environ 80 à 100 kg/cm²) et de la vapeur à basse pression (environ 8 à 10 kg/cm²), alimentant une turbine à vapeur à deux niveaux de pression d'une puissance de 100 à 150 MW.

Chaque chaudière comporte deux circuits de génération de vapeur, munis chacun de trois échangeurs de chaleur, à savoir un évaporateur, un économiseur et un surchauffeur, et d'un ballon de séparation eau/vapeur.

Les deux circuits de génération de vapeur sont indépendants et chacun d'eux peut fonctionner en circulation induite selon l'invention.

On ne sortira cependant pas du cadre de l'invention si, alors qu'un circuit de génération de vapeur donné d'une chaudière comporte un éjecteur qui assure la circulation induite du fluide moteur, un autre circuit de la même chaudière fonctionne suivant un autre type de circulation, par exemple en circulation forcée au moyen d'une pompe de circulation.

Dans l'exemple donné, pour chaque circuit de génération de vapeur fonctionnant en circulation induite, la perte de charge dans le dispositif évaporateur sera choisie en fonction des stabilités d'écoulement et d'échanges thermiques, soit 3 à 5 kg/cm². Les tubes à ailettes seront alors de faible diamètre (environ 32 à 38 mm). Le volume d'eau dans le dispositif évaporateur pourra également être relativement faible (environ 10 à 15 m3). Cette capacité sera suffisante pour accepter le transfert d'eau du dispositif évaporateur lors des démarrages.

Les tôles constituant le ballon pourront être d'épaisseur réduites (environ 30 à 50 mm), autorisant des gradients élevés de température et/ou de pression. De cette manière, le temps de démarrage de la chaudière peut être très court, et capable de s'adapter aux temps de démarrage très courts des turbines à gaz.

Le comportement dynamique de la chaudière est nettement amélioré, avec des constantes de temps réduites. Le taux de circulation pourra en outre être choisi avec une marge de sécurité élevée.

## Revendications

1. Chaudière (1) de récupération de chaleur comportant un ou plusieurs circuits de génération de vapeur, éventuellement à différentes pressions, comportant chacun
- un ballon de séparation eau/vapeur (17),
- un dispositif évaporateur à tubes à ailettes disposé horizontalement dans un flux de gaz chauds,
- des tuyaux de descente (19) et de montée (21) assurant la communication entre le ballon (17) et le dispositif évaporateur (11), via un collecteur d'entrée (13) et un collecteur de sortie (15),
caractérisée en ce qu'au moins un circuit de génération de vapeur comporte un éjecteur réglable (25) apte à limiter le débit d'un fluide moteur en phase de démarrage et à assurer une circulation induite de l'eau dans la chaudière (1) en fonctionnement normal.

2. Chaudière suivant la revendication 1, caractérisée en ce que en cas de pluralité de circuits de génération de vapeur, chaque circuit de génération de vapeur comporte un éjecteur (25) apte à assurer la circulation induite de l'eau dans la chaudière (1) en fonctionnement normal.

3. Chaudière suivant la revendication 2, caractérisée en ce qu'elle est dépourvue de pompe de circulation.

4. Chaudière suivant l'une quelconque des revendications 1 à 3, caractérisée en ce que l'éjecteur (25) est placé sur une ligne d'alimentation (7).

5. Chaudière suivant l'une quelconque des revendications 1 à 4, caractérisée en ce que chaque circuit de génération de vapeur comportant un éjecteur (25) comporte en outre un moyen pour assurer un débit minimum permettant le fonctionnement de cet éjecteur (25) pendant la phase de démarrage de la chaudière (1).

6. Chaudière suivant la revendication 5, caractérisée en ce qu'une pompe auxiliaire de démarrage (31) est prévue sur une ligne (27) montée en dérivation entre un point de tuyau de descente (19) et un point de la ligne d'alimentation (7) située en amont de l'éjecteur (25).

7. Chaudière suivant la revendication 5, caractérisée en que le ballon (17) dudit circuit de génération de vapeur est muni dans sa zone d'eau d'un dispositif (33) apte à permettre la vidange de ce ballon (17) pendant la phase de démarrage.

8. Chaudière suivant l'une quelconque des revendications précédentes, caractérisée en ce que chaque éjecteur (25) est muni, à son ajutage conique (43) d'un pointeau (45) mobile de réglage.

9. Chaudière suivant l'une quelconque des revendications 1 à 8, caractérisée en ce que la différence de hauteur entre le ballon (17) d'un circuit de génération de vapeur et le collecteur de sortie (15) du dispositif évaporateur (11) correspondant est nulle.

10. Chaudière suivant l'une quelconque des revendications 1 à 9, caractérisée en -ce que le ballon (17) d'un circuit de génération de vapeur est disposé à une hauteur inférieure à celle du collecteur de sortie (15).

11. Chaudière selon l'une quelconque des revendications précédentes, caractérisée en ce que le ballon de séparation eau/vapeur (17) est disposé à une hauteur inférieure ou égale ou supérieure à celle du collecteur de sortie (15) du dispositif évaporateur (11) du circuit de génération de vapeur.

12. Procédé pour l'utilisation d'une chaudière (1) suivant la revendication 1, caractérisé en ce qu'on effectue les étapes suivantes:
- on introduit de l'eau dans le dispositif évaporateur (11) et le ballon (17) d'au moins un circuit de génération de vapeur, au moyen d'une pompe d'alimentation (5), et ce jusqu'à un niveau dit de démarrage;
- on actionne un moyen pour assurer un débit minimum d'un fluide moteur permettant le fonctionnement de l'éjecteur (25) pendant la phase de démarrage, en réglage minimum;
- on chauffe la chaudière (1);
- on actionne à nouveau la pompe d'alimentation (5) de manière à permettre à l'éjecteur (25) d'assurer la circulation induite pendant le fonctionnement normal de la chaudière (1).

13. Procédé suivant le revendication 12, caractérisé en ce que pendant la phase de démarrage, on introduit un pointeau mobile (45) dans une partie de l'éjecteur (25) consistant en un ajutage conique (43) et en ce qu'on l'actionne afin de réguler le débit de l'eau en fonction des nécessités.

## Patentansprüche

1. Wärmerückgewinnungskessel (1), der einen oder mehrere Dampferzeugungskreise, eventuell mit verschiedenen Drücken umfaßt, von denen jeder umfaßt:
- einen Wasser/Dampf-Trennbehälter (17),
- eine Verdampfungsvorrichtung mit Rippenrohren, die in einem heißen Gasstrom horizontal angeordnet ist, und
- Fallrohre (19) und Steigrohre (21), die die Verbindung zwischen dem Trennbehälter (17) und der Verdampfungsvorrichtung (11) über einen Eingangssammler (13) und einen Ausgangssammler (15) sicherstellen,
dadurch gekennzeichnet, daß mindestens ein Dampferzeugungskreis einen einstellbaren Ejektor (25) umfaßt, der geeignet ist, die Strömungsrate eines Antriebsfluids in der Anlaufphase zu begrenzen, und eine induzierte Umwälzung des Wassers in dem Kessel bei normalem Betrieb sicherzustellen.

2. Kessel gemäß Anspruch 1, dadurch gekennzeichnet, daß in dem Fall einer Vielzahl von Dampferzeugungskreisen jeder Dampferzeugungskreis einen Ejektor (25) umfaßt, der geeignet ist, die induzierte Umwälzung des Wassers in dem Kessel (1) bei normalem Betrieb aufrechtzuerhalten.

3. Kessel gemäß Anspruch 2, dadurch gekennzeichnet, daß er keine Umwälzpumpe aufweist.

4. Kessel gemäß irgendeinem der Ansprüche 1 bis 3, dadurch gekennzeichnet, daß der Ejektor (25) in einer Versorgungsleitung (7) angeordnet ist.

5. Kessel gemäß irgendeinem der Ansprüche 1 bis 4, dadurch gekennzeichnet, daß jeder Dampferzeugungskreis, der einen Ejektor (25) umfaßt, außerdem ein Mittel umfaßt, um eine Mindestströmungsrate sicherzustellen, die den Betrieb dieses Ejektors (25) während der Anlaufphase des Kessels (1) ermöglicht.

6. Kessel gemäß Anspruch 5, dadurch gekennzeichnet, daß eine Anlauf-Hilfspumpe (31) in einer Leitung (27) vorgesehen ist, die als Umgehungsleitung zwischen einem Punkt des Fallrohrs (19) und einem stromaufwärts von dem Ejektor (25) gelegenen Punkt der Versorgungsleitung (7) angebracht ist.

7. Kessel gemäß Anspruch 5, dadurch gekennzeichnet, daß der Trennbehälter (17) des Dampferzeugungskreises in seiner Wasserzone mit einer Vorrichtung (33) versehen ist, die geeignet ist, die Entleerung dieses Trennbehälters (17) während der Anlaufphase zu ermöglichen.

8. Kessel gemäß irgendeinem der vorhergehenden Ansprüche, dadurch gekennzeichnet, daß jeder Ejektor (25) bei seinem konischen Düsenrohr (43) mit einer beweglichen Einstell-Düsennadel (45) versehen ist.

9. Kessel gemäß irgendeinem der Ansprüche 1 bis 8, dadurch gekennzeichnet, daß der Höhenunterschied zwischen dem Trennbehälter (17) eines Dampferzeugungskreises und dem Ausgangssammler (15) der zugehörigen Verdampfungsvorrichtung (11) null ist.

10. Kessel gemäß irgendeinem der Ansprüche 1 bis 9, dadurch gekennzeichnet, daß der Trennbehälter (17) eines Dampferzeugungskreises in einer Höhe angeordnet ist, die kleiner als die Höhe des Ausgangssammlers (15) ist.

11. Kessel gemäß irgendeinem der vorhergehenden Ansprüche, dadurch gekennzeichnet, daß der Wasser/Dampf-Trennbehälter (17) in einer Höhe angeordnet ist, die kleiner als, oder ebenso groß wie, oder größer als die Höhe des Ausgangssammlers (15) der Verdampfungsvorrichtung (11) des Dampferzeugungskreises ist.

12. Verfahren zur Verwendung eines Kessels (1) gemäß Anspruch 1, dadurch gekennzeichnet, daß die folgenden Schritte ausgeführt werden:
- In die Verdampfungsvorrichtung (11) und den Trennbehälter (17) von mindestens einem Dampferzeugungskreis wird mittels einer Versorgungspumpe (5) Wasser eingefüllt, und zwar bis zu einem sogenannten Anlaufniveau.
- Es wird ein Mittel betätigt, um eine Mindestströmungsrate eines Antriebsfluids sicherzustellen, die den Betrieb des Ejektors (25) während der Anlaufphase bei Minimumeinstellung ermöglicht.
- Der Kessel (1) wird erhitzt.
- Die Versorgungspumpe (5) wird erneut betätigt, um dem Ejektor (25) zu ermöglichen, die induzierte Umwälzung während des normalen Betriebs des Kessels (1) sicherzustellen.

13. Verfahren gemäß Anspruch 12, dadurch gekennzeichnet, daß während der Anlaufphase eine bewegliche Düsennadel (45) in einen aus einem konischen Düsenrohr (43) bestehenden Teil des Ejektors (25) eingeführt wird, und daß diese bewegliche Düsennadel betätigt wird, um die Strömungsrate des Wassers entsprechend den Erfordernissen zu regeln.

## Claims

1. Heat recovery boiler (1) comprising one or more steam generating circuits, possibly at different pressures, comprising each :
- a water/steam separating balloon (17),
- a bladed tube evaporating device arranged horizontally in a hot gas stream,
- descending (19) and rising (21) tubes so as to provide a communication between the balloon (17) and the evaporating device (11) via an inlet manifold (13) and an outlet manifold (15),
characterized in that at least a steam generating circuit comprises a settable ejector (25) adapted to limit the power fluid flow rate in starting operation and to provide a water induced circulation in the boiler (1) in normal operation.

2. Boiler according to claim 1, characterized in that, in case of a plurality of steam recovery circuits, each steam generating circuit comprises an ejector (25) adapted to provide a water induced circulation in the boiler (1) in normal operation.

3. Boiler according to claim 2, characterized in that it is circulation pump free.

4. Boiler according to any of claims 1 to 3, characterized in that the ejector (25) is arranged on a supply line (7).

5. Boiler according to any of claims 1 to 4, characterized in that each steam generating circuit comprising an ejector (25) includes also means adapted to provide a minimum flow rate allowing for the operation of said ejector (25) during the starting step of the boiler (1).

6. Boiler according to claim 5, characterized in that an auxiliary starting pump (31) is provided on a line (27) shunted between a point of the descending tube (19) and a point of the supply line (7) located upstream the ejector (25).

7. Boiler according to claim 5, characterized in that the balloon (17) of said steam generating circuit is provided, in the water zone thereof, with a device (33) adapted to allow for the balloon (17) being drained during the starting step.

8. Boiler according to any of preceding claims, characterized in that each ejector (25) is provided, at the conical nozzle (43) thereof, with a movable setting needle (45).

9. Boiler according to any of claims 1 to 8, characterized in that the heigth difference between the balloon (17) of a steam generating circuit and the outlet manifold (15) of the corresponding evaporating device (11) is null.

10. Boiler according to any of claims 1 to 9, characterized in that the balloon (17) of a steam generating circuit is arranged at a lower heigth than the outlet manifold (15).

11. Boiler according to any of preceding claims, characterized in that the water/steam separating balloon (17) is arranged at a heigth which is lower, equal or 'higher than the outlet manifold (15) of the evaporating device (11) of the steam generating circuit.

12. Process for use of a boiler (1) according to claim 1, characterized in that it consists in carrying out the following steps of :
- introducing water into the evaporating device (11) and the balloon (17) of at least one steam generating circuit through a feed pump (5), up to a so-called starting level,
- activating a means so as to provide a minimum flow rate of a power fluid allowing for the operation of the ejector (25) during the starting phase, in a minimum setting,
- heating the boiler (1), and
- activating again the feed pump (5) so as to allow for the ejector (25) to provide the inducted circulation during the normal operation of the boiler (1).

13. Process according to claim 12, characterized in that, during the starting phase, a mobile needle (45) is introduced into a part of the ejector (25) consisting in a conical nozzle (43), and in that it is activated so as to regulate the water flow rate depending upon needs.
